# EUROPÄISCHE PATENTANMELDUNG

(11) **EP 1 874 093 A2**
(43) Veröffentlichungstag der Anmeldung: **02.01.2008**
(21) Anmeldenummer: 07110709.8
(22) Anmeldetag: 21.06.2007
(51) Int. Cl.: H04R 25/00

(54) **Hörgerät mit einer Befestigung für einen Hörerschlauch**

(30) Priorität: 28.06.2006 DE 102006029819
(71) Anmelder: Siemens Audiologische Technik GmbH, 91058 Erlangen (DE)
(72) Erfinder: Heerlein, Markus, 288408 Singapore (SG); Kasztelan, Thomas, 91058 Erlangen (DE); Tan, Bock Swee Joshua, 540193 Singapore (SG)
(74) Vertreter: Berg, Peter

(57) **Zusammenfassung**

Die Erfindung betrifft eine Befestigung eines Hörerschlauchs in einem Hörgerät.

Aufgabe der Erfindung ist es, eine geeignete Befestigung für einen Hörerschlauch an einem Gehäuse eines Hörgeräts bereitzustellen, die sicherstellt, dass die Befestigung auch bei einem Herunterfallen des Hörgeräts nicht beeinträchtigt wird und außerdem keine Verwendung von Klebstoff benötigt.

Erfindungsgemäß wird diese Aufgabe durch Bereitstellen eines Hörgeräts gelöst, in dem eine Hörereinrichtung (8, 16) angeordnet ist, wobei das Hörgerät ein Anschlussstück (12, 20, 22) aufweist, das mit der Hörereinrichtung (8, 16) über einen Hörerschlauch (10) verbunden ist, um ein von der Hörereinrichtung (8, 16) erzeugtes akustisches Signal bzw. Signale zu einem akustischen Ausgang des Hörgeräts zu leiten, wobei der Hörerschlauch (10) und das Anschlussstück (12, 20, 22) als eine Steckverbindung ausgebildet und im Wesentlichen akustisch dicht miteinander verbunden sind, wobei der Hörerschlauch (10) und/oder das Anschlussstück (12, 20, 22) wenigstens einen Vorsprung (18) aufweisen, der so ausgebildet ist, dass er den Hörerschlauch (10) an dem Anschlussstück (12, 20, 22) hält.

## Beschreibung

Die Erfindung betrifft eine Befestigung eines Hörerschlauchs in einem Hörgerät.

Hörgeräte weisen im Allgemeinen ein Gehäuse auf, in dem ein Mikrophon, eine Verstärkereinrichtung und ein Hörer angeordnet sind, sowie eine Energieversorgung. Der Hörer ist dabei über einen Hörerschlauch mit dem akustischen Ausgang bzw. Schallaustritt des Gehäuses verbunden, um die von ihm erzeugten akustischen Signale zu übertragen. Im Falle eines hinter dem Ohr getragenen Hörgeräts (HdO) ist das Gehäuse weiter über ein Anschlussstück mit einem Traghaken verbunden, der einen Schallkanal aufweist, über den die akustischen Signale des Hörers zum Ohr geleitet werden. Der Hörerschlauch (im Hörgerät) wird hierbei zwischen dem Anschlussstück und dem Hörer befestigt.

Aus dem Stand der Technik ist allgemein bekannt, den Hörerschlauch mittels Klebstoff am Gehäuse bzw. an dem Anschlussstück zu befestigen. Gleiches gilt für die Verbindung des Hörerschlauchs mit dem Hörer.

Aus der US 5 864 628 ist weiter ein Hörgerät bekannt, das im Inneren des Ohrs getragen wird. Das Hörgerät weist einen Hörer auf, an dessen akustischem Ausgang ein Verbindungsabschnitt (Hörerstutzen) ausgebildet ist. Der Verbindungsabschnitt weist einen Widerhaken auf, um ein Ende eines Hörerschlauchs daran zu befestigen. An seinem anderen Ende ist der Hörerschlauch in einer Austrittsöffnung des Gehäuses des Hörgeräts befestigt.

Die DE 31 41 921 A1 offenbart ein HdO-Hörgerät mit zwei Anschlusstücken für einen Hörbügel, wobei sich ein rohrförmiger Schallleiter durch ein Anschlussstück hindurcherstreckt und mit seinem freien Endabschnitt in einen freien Endabschnitt eines Schallstutzens eingesteckt ist, der einen akustischen Ausgang eines Hörers des HdO-Hörgeräts bildet.

Die AT 362 833 offenbart ein in eine Otoplastik eingebettetes IdO-Hörgerät, dessen darin kugelgelenkig gelagerter Schallaustrittsstutzen einen Vorsprung aufweist, der einen Schallschlauch der Otoplastik auf dem Schallaustrittsstutzen hält.

Die DE 83 16 771 U1 offenbart ein HdO-Hörgerät, dessen Schallschlauch mittels einer Aufbördelung eines Schallaustrittsstutzens eines Hörers des HdO-Hörgeräts am Hörer festgehalten ist. Der Schallschlauch mündet in einer Leitung eines Traghakens, der am HdO-Hörgeräts angebracht ist.

Die Befestigung mit Klebstoff hat jedoch die folgenden Nachteile.

Durch Klebeverdünner können die Parameter der Wandler, wie z.B. Hörer und Mikrophon, beschädigt werden. Ein weiterer Nachteil ist, dass der Klebstoff mit der Zeit altert und dabei spröde und brüchig wird. Dadurch nimmt auch die Dichtigkeit der Klebstoffverbindung zunehmend ab.

Es hat sich weiter herausgestellt, dass bei Beschleunigungen in Falltests sich der Hörerschlauch leicht von dem Anschlussstück lockert bzw. ganz abrutscht. Bei den Falltests lockert sich ebenso der Hörer oder rutscht vollständig von dem Hörerschlauch ab.

Ein Lockern oder gar Ablösen der Verbindung von Hörerschlauch und Hörer bzw. von Hörerschlauch und Gehäuseanschluss hat zur Folge, dass die jeweilige Verbindung zumindest undicht wird. Das führt wiederum zur Erzeugung von unerwünschten akustischen Rückkopplungen zwischen dem Hörer und dem Mikrophon, da das akustische Signal des Hörers in das Innere des Gehäuses gelangen kann. Das abgeschwächte Signal wird von dem Mikrophon aufgenommen, in ein elektrisches Signal umgewandelt, anschließend verstärkt und an den Hörer weitergeleitet. Dort wird das Signal wieder in ein akustisches Signal umgewandelt und kann sich für den Träger des Hörgeräts in einem unangenehmen Pfeifen bemerkbar machen. Bei einer vollständigen Ablösung des Hörerschlauchs wird das Hörgerät völlig unbrauchbar.

Ein weiterer Nachteil ist, dass die Fertigungstoleranzen für die Verbindung des Hörerschlauchs mit dem Gehäuseanschluss bzw. mit dem Hörer mittels Klebstoff verhältnismäßig klein sind, um eine akustisch dichte Verbindung zu gewährleisten.

Ebenfalls nachteilig ist, dass der Hörerschlauch nicht ohne weiteres ausgewechselt werden kann. Hierzu müsste der Hörerschlauch erst aus seiner Klebeverbindung mit dem Gehäuse bzw. dem Hörer gelöst und später dort wieder angeklebt werden.

Aufgabe der Erfindung ist es daher eine geeignete Befestigung für einen Hörerschlauch an einem Gehäuse eines Hörgeräts bereitzustellen, die sicherstellt, dass die Befestigung auch bei einem Herunterfallen des Hörgeräts nicht beeinträchtigt wird und außerdem keine Verwendung von Klebstoff benötigt.

Erfindungsgemäß wird diese Aufgabe gelöst, indem der Hörerschlauch mit dem entsprechenden Gehäuseanschlussstück bzw. - abschnitt als eine Steckverbindung ausgebildet wird, die eine im Wesentlichen akustisch dichte Verbindung erlaubt, wobei der Hörerschlauch und/oder das Anschlussstück wenigstens einen Vorsprung aufweisen, der den Hörerschlauch und das Anschlussstück zusätzlich hält bzw. fixiert.

Dies hat den Vorteil, dass der Hörerschlauch mit dem Gehäuse fest verbunden werden kann, ohne dass Klebstoff verwendet werden muss. Ein weiterer Vorteil ist, dass im Gegensatz zu der Befestigung mittels Klebstoff größere Fertigungstoleranzen bei der Herstellung des Hörerschlauchs und des entsprechenden Anschlussstücks möglich sind, wobei gleichzeitig eine im Wesentlichen akustisch dichte Verbindung von vorzugsweise 100% erzielt werden kann.

Des Weiteren wird durch das Vorsehen des Vorsprungs, die Befestigung zusätzlich gehalten, sodass sie sich auch bei einem Herunterfallen des Hörgeräts nicht lockert oder löst im Gegensatz zu der Befestigung mittels Klebstoff. Ferner ist gewährleistet, dass die Verbindung des Hörerschlauchs akustisch dicht ist, sodass das Auftreten von akustischen Rückkopplungen im Wesentlichen verhindert wird. Ein weiterer Vorteil ist, dass der Hörerschlauch zum Reinigen leicht an seinem Ende abgelöst werden kann, ohne dass er wie im Stand der Technik erst aus seiner Klebeverbindung gelöst und danach dort wieder eingeklebt werden muss.

Weitere bevorzugte Ausführungsformen sind in den Unteransprüchen beschrieben.

In einer bevorzugten Ausführungsform ist der Hörerschlauch und die Hörereinrichtung ebenfalls als Steckverbindung ausgebildet, wobei der Hörerschlauch und/die Hörereinrichtung bzw. deren Anschlussabschnitt mit wenigstens einem Vorsprung versehen sind. Dies hat den Vorteil, dass die Hörereinrichtung zuverlässig an dem Hörerschlauch befestigt werden kann und sich auch bei einem Herunterfallen des Hörgeräts nicht lockert oder löst. Des Weiteren kann der Hörerschlauch problemlos vollständig ausgetauscht werden.

In einer weiteren bevorzugten Ausführungsform der Erfindung ist der Vorsprung umlaufend oder zumindest teilweise umlaufend ausgebildet. Ein umlaufender Vorsprung, der beispielsweise auf dem Anschlussstück angeordnet ist, hat den Vorteil, dass der Hörerschlauch, wenn er auf das Anschlussstück aufgesteckt bzw. aufgeschoben wird, über den gesamten Umfang an dem Vorsprung anliegt und so die Dichtigkeit der Befestigung zusätzlich verbessert werden kann.

In einer weiteren bevorzugten Ausführungsform ist der Vorsprung in Form eines Widerhakens oder eines Nockens ausgeführt. Die Ausgestaltung als Widerhaken, beispielsweise wie in Fig. 3 dargestellt, hat den Vorteil, dass der Hörerschlauch leicht auf das Gehäuseanschlussstück aufgeschoben werden kann. Bei einer entgegengesetzten Bewegung "verkantet" sich der Haken dagegen und führt zu einem zusätzlichen Halt des Hörerschlauchs auf dem Anschlussstück.

In einer Ausführungsform der Erfindung ist wenigstens eine Vertiefung oder Nut gegenüberliegend dem Vorsprung angeordnet, sodass der Vorsprung beim Zusammenstecken von dem Hörerschlauch mit dem entsprechenden Anschlussstück in die Vertiefung einrasten oder eingreifen kann. Dies hat den Vorteil, dass der Halt und die Dichtigkeit zwischen dem Hörerschlauch und dem Gehäuseanschlussstück bzw. zwischen dem Hörerschlauch und dem Höreranschlussabschnitt weiter verbessert werden kann.

Die Erfindung wird anhand von bevorzugten Ausführungsformen in den beigefügten Zeichnungen näher erläutert. Darin zeigt:
- Fig. 1: einen Ausschnitt eines HdOs mit einer erfindungsgemäßen Befestigung eines Hörerschlauchs,
- Fig. 2: eine Explosionsdarstellung einzelner Komponenten des HdOs gemäß Fig. 1,
- Fig. 3: eine Teilschnittansicht des HdO-Hörhilfegeräts gemäß Fig. 1 und 2,
- Fig. 4a bis 4c: eine Ausführungsform eines Anschlussstücks gemäß der Erfindung, mit einer Ansicht von unten (Fig. 4a), einer vorderen Schnittansicht (Fig. 4b), und einem Ausschnitt eines Anschlussabschnitts (Fig. 4c), der ein Gehäuse mit einem Traghaken verbindet, und
- Fig. 5a und 5b: verschiedene Ausführungsformen der Verbindung zwischen dem Hörerschlauch und einem Höreranschlussabschnitt bzw. einem Gehäuseanschlussstück.

In Fig. 1 ist ein Teil eines HdO-Hörgeräts 2 dargestellt, das ein Gehäuse 4 und einen mit dem Gehäuse 4 verbundenen Traghaken 6 aufweist. In dem Gehäuse 4 ist unter anderem ein Hörer bzw. eine Hörereinrichtung 8, eine Verstärkereinrichtung 3, eine Mikrophoneinrichtung 5 und eine Energieversorgungseinrichtung (nicht dargestellt) angeordnet. Des Weiteren kann ein Druckknopf oder Schalter 7 zum Ein-/Ausschalten des Hörgeräts 2 vorgesehen sein. Die Hörereinrichtung 8 ist über einen Hörerschlauch 10 mit einem Gehäuseanschlussstück 12 verbunden, welches das Gehäuse 4 mit dem Traghaken 6 verbindet.

Über den Hörerschlauch 10 wird das von der Hörereinrichtung 8 erzeugte akustische Signal über das Gehäuseanschlussstück 12 in den Schallkanal des Traghakens 6 geleitet. Danach wird das akustische Signal in einem am Ende des Traghakens 6 befestigten Schlauch (nicht dargestellt) über eine Otoplastik in ein menschliches Ohr geleitet.

Der Hörerschlauch 10 besteht vorzugsweise aus einem flexiblen Material wie beispielsweise einem Gummimaterial, Fluorsilikon oder Viton, um Schwingungen des Hörers 8 zu dämpfen. Der Härtebereich der Materialien liegt beispielsweise zwischen 15-60 SHA.

Das Gehäuseanschlussstück 12, wie in den Fig. 1 bis 4 dargestellt, kann aus Kunststoff und/oder Metall bzw. einer Metalllegierung hergestellt werden. Metall hat den Vorteil, dass aufgrund seines Gewichts das Gehäuseanschlussstück 12 im Wesentlichen keine Vibrationen auf den Traghaken 6 überträgt. Das Gehäuseanschlussstück 12 ist so ausgebildet, dass es das Gehäuse 4 mit dem Traghaken 6 verbindet. Hierzu weist das Gehäuseanschlussstück 12 beispielsweise, wie in den Fig. 4a bis c gezeigt, an seinem Ende 20 ein Gewinde auf, das in den Traghaken 6 eingeschraubt wird. Des Weiteren kann das Gehäuseanschlussstück 12, wie in Fig. 4b gezeigt, eine Bohrung zur weiteren Befestigung am Gehäuse 4 aufweisen.

Um die Hörereinrichtung 8 (s. Fig. 2) mit dem Hörerschlauch 10 zu verbinden, weist die Hörereinrichtung 8 an ihrem Anschlussabschnitt 16, in einer Ausführungsform der Erfindung, wie sie in Fig. 2 und 3 dargestellt ist, wenigstens einen Vorsprung 18 auf.

Der Vorsprung 18 kann dabei beispielsweise als umlaufender oder zumindest teilweise umlaufender Nocken, wie in Fig. 5a und 5b gezeigt, oder als Haken oder in Form eines Noppens ausgebildet sein. Die Abmessungen wie Höhe und Breite sowie die Form des Nockens bzw. Hakens oder Noppens können je nach Anforderung variiert werden.

Diese Ausführungsform hat den Vorteil, dass der Hörerschlauch 10 auf den Anschlussabschnitt 16 der Hörereinrichtung 8 aufgeschoben bzw. aufgesteckt und durch den Vorsprung 18 in Position gehalten werden kann. Der Hörerschlauch 10 bildet dabei eine im Wesentlichen akustisch dichte Verbindung mit dem Anschlussabschnitt 16. Des Weiteren ist der Innendurchmesser und das Material des Hörerschlauchs 10 vorzugsweise so gewählt, dass er nach der Befestigung ausreichend fest und im Wesentlichen flächig an dem Anschlussabschnitt 16 und dessen Vorsprung 18 anliegt, um eine akustische Dichtigkeit von vorzugsweise ca. 100% zu gewährleisten.

Eine akustisch dichte Verbindung bedeutet hierbei, dass im Wesentlichen kein akustisches Signal bzw. Schall aus dem Hörerschlauch 10 über die Befestigung an dem Anschlussabschnitt 16 austreten kann. Dies hat den Vorteil, dass die Hörereinrichtung 8 beim Herunterfallen des Hörgeräts 2 nicht von dem Hörerschlauch 10 gelockert oder gelöst werden kann. Aufgrund der akustisch dichten Verbindung treten auch keine störenden akustischen Rückkopplungen auf.

Ein Endabschnitt 22 des Gehäuseanschlussstücks 12, wie er in den Fig. 2, 4 und 5 dargestellt ist, kann ebenfalls mit wenigstens einem Vorsprung 18 versehen werden. Der Vorsprung 18 kann dabei als umlaufend oder zumindest teilweise umlaufender Nocken oder Haken oder in Form eines Noppens ausgebildet sein. Die Abmessungen wie Höhe und Breite sowie die Form des Nockens bzw. Hakens oder Noppens können wiederum je nach Anforderung ebenfalls variiert werden.

In Weiteren erfindungsgemäßen Ausführungsformen kann beispielsweise der Hörerschlauch 10, wie in Fig. 5a dargestellt, wahlweise mit einer (oder mehreren) entsprechenden zusätzlichen Vertiefung(en) 24 versehen werden, in die der Vorsprung 18 eingreifen oder einrasten kann. Dies hat den Vorteil, dass der Halt und die Dichtigkeit zwischen dem Anschlussabschnitt 16 der Hörereinrichtung 8 und dem Hörerschlauch 10 bzw. zwischen dem Gehäuseanschlussstück 12 und dem Hörerschlauch 10 weiter verbessert werden kann.

Des Weiteren kann der Hörerschlauch 10 alternativ oder zusätzlich mit wenigstens einem Vorsprung 26 versehen werden, wie er in Fig. 5a dargestellt ist. Der Vorsprung 26 kann dabei in eine entsprechende Vertiefung 28, die am Höreranschlussabschnitt 16 bzw. am Gehäuseanschlussstück 12 ausgebildet werden kann, eingreifen oder einrasten.

In einer weiteren Ausführungsform der Erfindung, wie sie in Fig. 5b dargestellt ist, kann der Hörerschlauch 10 einen Abschnittsbereich mit einer ebenen Oberfläche aufweisen, die über einen Vorsprung, z.B. einen Nocken 30 des entsprechenden Anschlussstücks 16, 22, geschoben wird und an diesem vorzugsweise flächig anliegt.

Der Vorsprung 18 kann in Form eines Hakens, wie in Fig. 2 und 3 dargestellt, ausgebildet sein.

Auch eine Kombination der vorgenannten Ausführungsformen ist möglich, insbesondere die Kombination einzelner Merkmale.

Die Ausführungsformen gemäß der Erfindung haben den Vorteil, dass der Hörer 8 und der Hörerschlauch 10 bzw. das Gehäuseanschlussstück 12 und der Hörerschlauch 10 sich bei einer Beschleunigung im Falltest nicht voneinander lösen. Des Weiteren kann der Hörerschlauch 10 leicht zum Reinigen entfernt und wieder in das Hörgerät 2 eingesetzt werden.

Die vorliegende Erfindung ist nicht auf HdO-Hörgeräte/HdO-Hörhilfegeräte 2 beschränkt, sondern ist auch für andere Hörgerätetypen geeignet, wie beispielsweise IdO-Hörgeräte. Bei IdO-Hörgeräten kann beispielsweise statt dem Gehäuseanschlussstück 12, wie es in Fig. 2 und 3 für das HdO-Hörgerät 2 dargestellt ist, ein Anschlussabschnitt am akustischen Ausgang des Gehäuses vorgesehen sein. Der Anschlussabschnitt kann dabei als separater Einsatz ausgebildet sein und am Gehäuse durch dem Fachmann bekannte Befestigungsmethoden befestigt werden.

Alternativ kann der Anschlussabschnitt auch einteilig mit dem Gehäuse ausgebildet sein bzw. an diesem angeformt sein. Der Anschlussabschnitt 16 und/oder der Hörerschlauch 10 sind dabei ebenfalls als eine Steckverbindung ausgebildet, wie oben detailliert mit Bezug auf Fig. 1 bis 5 beschrieben. Der Hörerschlauch 10 und/oder der Anschlussabschnitt 16 sind dabei mit wenigstens einem Vorsprung 18 ausgebildet.

Das erfindungsgemäße Hörgerät umfasst Hörgeräte für Menschen mit Hörproblemen, wie Schwerhörigkeit, sowie jede andere Art von Hörgeräten bzw. Hörhilfegeräten, die zur Übertragung von akustischen Signalen verwendet werden. Dazu gehören beispielsweise sog. Headsets, wie sie bei Handys verwendet werden.

## Patentansprüche

1. Hörgerät, in welchem eine Hörereinrichtung (8, 16) angeordnet ist, wobei
das Hörgerät ein Anschlussstück (12, 20, 22) aufweist, welches mit der Hörereinrichtung (8, 16) über einen Hörerschlauch (10) verbunden ist, um ein von der Hörereinrichtung (8, 16) erzeugtes akustisches Signal bzw. akustische Signale zu einem akustischen Ausgang des Hörgeräts zu leiten, wobei
der Hörerschlauch (10) und das Anschlussstück (12, 20, 22) als eine Steckverbindung ausgebildet und **dadurch** im Wesentlichen akustisch dicht miteinander verbunden sind, wobei der Hörerschlauch (10) und/oder das Anschlussstück (12, 20, 22) wenigstens einen Vorsprung (18) aufweisen, der so ausgebildet ist, dass er den Hörerschlauch (10) an dem Anschlussstück (12, 20, 22) hält, und
die Hörereinrichtung (8, 16) und der Hörerschlauch (10) als eine Steckverbindung ausgebildet und **dadurch** im Wesentlichen akustisch dicht miteinander verbunden sind, wobei der Hörerschlauch (10) und/oder die Hörereinrichtung (8, 16) wenigstens einen Vorsprung (18) aufweisen, der so ausgebildet ist, dass er den Hörerschlauch (10) an der Hörereinrichtung (8, 16) hält.

2. Hörgerät nach Anspruch 1, wobei der Vorsprung (18) umlaufend oder zumindest teilweise umlaufend ausgebildet ist.

3. Hörgerät nach Anspruch 1 oder 2, wobei der Vorsprung (18) als Widerhaken oder Nocken oder in Form eines Noppens ausgebildet ist.

4. Hörgerät nach einem der Ansprüche 1 bis 3, wobei der Hörerschlauch (10) und/oder das Anschlussstück (12, 20, 22) mit wenigstens einer Aussparung (24, 28) oder Nut versehen sind, in die der Vorsprung (18, 26) eingreifen oder einrasten kann.

5. Hörgerät nach einem der Ansprüche 1 bis 4, wobei der Hörerschlauch (10) und/oder die Hörereinrichtung (8, 16) mit wenigstens einer Aussparung (24, 28) oder Nut versehen sind, in die der Vorsprung (18, 26) eingreifen oder einrasten kann.

6. Hörgerät nach einem der Ansprüche 1 bis 5, wobei das Hörgerät ein hinter dem Ohr zu tragendes (HdO) Hörgerät ist.

7. Hörgerät nach einem der Ansprüche 1 bis 6, wobei das Anschlussstück (12, 20, 22) als separates Teil ausgebildet ist, das ein Gehäuse (4) des Hörgeräts mit einem Traghaken (6) verbindet.

8. Hörgerät nach einem der Ansprüche 1 bis 5, wobei das Hörgerät ein im Ohr bzw. im Gehörgang zu tragendes (IdO) Hörgerät ist.

9. Hörgerät nach einem der Ansprüche 1 bis 8, wobei das Anschlussstück (12, 20, 22) an einem akustischen Ausgang des Gehäuses (4) des Hörgeräts vorgesehen und einteilig mit dem Gehäuse (4) oder als ein im Gehäuse (4) befestigbarer Einsatz ausgebildet ist.

10. Hörgerät nach einem der Ansprüche 1 bis 9, wobei das An' schlussstück (12, 20, 22) aus Metall oder einer Metalllegierung hergestellt ist.
